# EUROPÄISCHE PATENTSCHRIFT

(11) **EP 1 896 267 B1**
(45) Veröffentlichungstag und Bekanntmachung des Hinweises auf die Patenterteilung: **01.10.2008**
(21) Anmeldenummer: 06753550.0
(22) Anmeldetag: 10.05.2006
(51) Int. Cl.: B43K 5/18, B43K 8/04

(54) **SCHREIBGERÄT ZUM MALEN, ZEICHNEN UND MARKIEREN**
WRITING IMPLEMENT FOR PAINTING, DRAWING AND MARKING
INSTRUMENT D'ÉCRITURE DESTINÉ À LA PEINTURE, AU DESSIN ET AU MARQUAGE

(30) Priorität: 14.05.2005 DE 102005022462
(43) Veröffentlichungstag der Anmeldung: 12.03.2008
(73) Patentinhaber: Edding AG, 22926 Ahrensburg/DE (DE)
(72) Erfinder: KAUFMANN, Rainer, 27753 Delmenhorst (DE)
(74) Vertreter: Schildberg, Peter
(86) Internationale Anmeldenummer: PCT/EP2006/004393
(87) Internationale Veröffentlichungsnummer: WO 2006/122693

(56) Entgegenhaltungen:
- DE-C3- 4 015 586
- US-A- 2 624 902
- US-A- 3 459 484
- US-A- 3 741 668

## Beschreibung

Die vorliegende Erfindung betrifft ein Schreibgerät für freie Schreibflüssigkeit. In dem nachfolgenden Text wird auf ein Schreibgerät abgestellt, wobei dieses auch zum Malen, Zeichnen und Markieren geeignet ist. Insbesondere umfassen Schreibgeräte im Sinne der Erfindung auch Marker, High-Lighter, Filzstifte und dergleichen.

Aus GB 2 310 592 ist ein Marker bekannt, der ein Ventil zur Steuerung des Durchflusses aus einem Reservoir in einen Zuführkanal besitzt. Der Zuführkanal erstreckt sich durch ein Zuführelement bis zu einer Markerspitze. Das Zuführelement ist zurückziehbar ausgebildet, um das Ventil zu öffnen, wenn die Markerspitze gegen eine Oberfläche gedrückt wird. Eine Hilfskammer ist zwischen dem als Kugel ausgebildeten Ventilglied und dem Zuführelement vorgesehen. Die Vorkammer ist mit einer elastischen Membran derart dichtend abgeschlossen, daß bei Nachlassen des Drucks auf die Schreibspitze, die Membran in ihre Ausgangsposition zurückkehrt und das Ventilglied zurück in den Ventilsitz zieht.

Aus DE 40 15 586 C3 ist ein Gerät zum Auftragen von Schreib-, Zeichen-, Druck- oder Malflüssigkeit und dergleichen bekannt, das einen Flüssigkeitsbehälter, eine Schreibspitze und ein Luftzuführrohr besitzt, das den Behälterinnenraum mit der äußeren Atmosphäre verbindet. Zusätzlich ist ein als Flüssigkeitsfördereinrichtung ausgebildeter kapillarer Flüssigkeitsspeicher vorgesehen. Die Flüssigkeitsfördereinrichtung erstreckt sich bei dem bekannten Gerät vollständig durch den Behälterinnenraum. Das Luftzuführrohr ist zusätzlich mit kapillarem Material gefüllt, um einen Austritt von Flüssigkeit über das Rohr zu verhindern.

Aus US 2 624 902 A ist ein Marker bekannt, der ein Reservoir, ein Ventil, einen Durchflußbegrenzer und eine Luftleitung besitzt, wobei der Durchflußbegrenzer stromabwärts von dem Ventil vorgesehen ist und die Luftleitung nicht in das Reservoirinnere hineinreicht, sondern am Reservoirrand gelegen ist.

Aus US 6,575,650 B1 ist ein Stift bekannt, bei dem der Tintenaustrag über ein Ventil erfolgt. Eine Schreibspitze ist längsverschieblich in dem vorderen Teil des Stiftes angeordnet. Während des Schreibens wird die Schreibspitze zurückgeschoben und das Ventil öffnet, so daß Tinte der Schreibspitze zugeführt werden kann. Gleichzeitig verschließt ein Kopf der zurückgeschobenen Schreibspitze den Zufluß an Tinte zu dem Ventil, so daß nur eine vorbestimmte Menge an Tinte der Schreibspitze zugeführt wird. Ist diese Menge an Tinte aufgebraucht, so muß der Stift abgesetzt werden, damit das Ventil wieder geschlossen wird und Tinte bis zu dem Ventil nachfließen kann.

Aus WO 93/05966 ist ein Schreibgerät bekannt, dessen Reservoir über eine Durchgangsbohrung mit der Umgebung in Verbindung steht. Die Schreibflüssigkeit ist mit einem beweglichen Stopfen gegenüber der Durchgangsbohrung abgedichtet.

Der vorliegenden Erfindung liegt die Aufgabe zugrunde, ein auslaufsicheres Schreibgerät bereitzustellen, das mit einfachen Mitteln einen kontinuierlichen Schreibfluß schafft.

Erfindungsgemäß wird die Aufgabe durch ein Schreibgerät mit den, Merkmalen gemäß Anspruch 1 gelöst. Vorteilhafte Ausgestaltungen bilden die Gegenstände der Unteransprüche.

Das erfindungsgemäße Schreibgerät ist für Tinten geeignet. Die Erfindung ist jedoch keineswegs auf die Anwendung bei Tinten begrenzt, sondern kann für beliebige Schreibflüssigkeiten angewendet werden, insbesondere auch für Lacke, sowie Schreibflüssigkeiten mit oder ohne Pigmente. Das Schreibgerät besitzt ein geschlossenes Reservoir für die Schreibflüssigkeit, das mit einer Austrittsöffnung für die Schreibflüssigkeit und einer weiteren Öffnung versehen ist. In dem Reservoir liegt die Tinte als freie Flüssigkeit vor, sogenanntes free ink system. Ferner besitzt das Schreibgerät eine längliche Schreib- oder Markierungsspitze, die über einen Verbindungsweg mit dem Reservoir verbunden ist und entlang ihrer Längsachse verschieblich gelagert ist. Die als Schreib- und/oder Markierungsspitze ausgebildete Spitze des Schreibgerätes wird zur Vereinfachung nachfolgend als Schreibspitze bezeichnet. Der Verbindungsweg verbindet über die Austrittsöffnung das Reservoir mit der Schreibspitze. Ferner ist in dem Schreibgerät ein Ventil vorgesehen, das in dem Flüssigkeitskanal angeordnet ist. Das Ventil wirkt mit der Schreibspitze derart zusammen, daß bei einer Kraft in Richtung Reservoir auf die Schreibspitze das Ventil den Flüssigkeitskanal öffnet. Bei geöffnetem Ventil ist der Verbindungsweg frei und Schreibflüssigkeit tritt aus dem Reservoir in die Schreibspitze ein. Die weitere Öffnung in dem Reservoir ist über eine Luftleitung mit der Umgebung verbunden. Durch das geöffnete Ventil in dem Verbindungsweg wird ein kontinuierlicher Fluß an Schreibflüssigkeit in die Schreibspitze sichergestellt. Die Luftleitung zur Verbindung mit der Umgebung, vermeidet, daß der Schreibfluß stockt, weil sich ein Unterdruck in dem Reservoir durch die austretende Schreibflüssigkeit gebildet hat. Ferner dient die Luftleitung auch zu einem Druckausgleich, wenn es beispielsweise durch Temperaturänderungen zu einer Volumenänderung in dem Reservoir kommt. Hierdurch ist das Schreibgerät im hohen Maße auslaufsicher. Die zum Öffnen des Ventils notwendige Kraft beträgt 0,05 N bis 5 N, bevorzugt 0,1 N bis 0,4 N. In einer besonders bevorzugten Ausgestaltung entspricht die Kraft, die zum Öffnen des Ventils notwendig ist, bereits der durch Aufsetzen auf einen Untergrund verursachten Gewichtskraft des Schreibgeräts.

Ein Durchflußbegrenzer ist zwischen Reservoir und Schreibspitze vorgesehen. Der Durchflußbegrenzer ist dabei derart dimensioniert, daß ein kontinuierlicher Schreibfluß für die vorgesehene Schreibflüssigkeit entsteht. Da die Schreibflüssigkeit in dem Reservoir stets Atmosphärendruck ausgesetzt ist, kann der Durchflußbegrenzer deutlich genauer dimensioniert werden, als bei Schreibgeräten, bei denen die Schreibflüssigkeit unterschiedlichen Drücken ausgesetzt ist. Der Durchflußbegrenzer ist beispielsweise als ein Kanalabschnitt mit geringem Durchmesser ausgebildet. Das Ventil kann bevorzugt eine biegbare Ventilplatte aufweisen, die dichtend an einer Halterung anliegt. Die Schreibspitze ist an der Ventilplatte befestigt, wobei durch den Druck auf die Schreibspitze die Ventilplatte aus der dichtenden Stellung gedrückt wird und Schreibflüssigkeit aus dem Reservoir über den Durchflußbegrenzer nachströmen kann.

Zusätzlich kann in einer bevorzugten Ausgestaltung zwischen Ventil und Schreibspitze ein kapillarer Ausgleichsspeicher vorgesehen werden. Der kapillare Ausgleichsspeicher dient dazu, überschüssige Tinte, die beispielsweise vor einem Schließen des Ventils noch durchgetreten ist, aber nicht mehr benötigt wird, aufzunehmen und zu speichern. Der kapillare Ausgleichsspeicher ist derart angeordnet, daß Tinte aus der Luftleitung ebenfalls von dem Ausgleichsspeicher aufgenommen wird.

Die in den Innenraum des Reservoirs führende Luftleitung ist bevorzugt als ein starres Rohrelement ausgebildet. Wobei die Luftleitung bevorzugt in einem Volumenmittelpunkt des Behälters mündet. Der Volumenmittelpunkt liegt bei rotationssymmetrischem Tintenreservoir beispielsweise auf der Symmetrieachse auf halber Höhe, wobei das Reservoir weniger als die Hälfte gefüllt ist.

Um den Austritt von Schreibflüssigkeit über die Luftleitung weitestgehend auszuschließen ist die Mündung der Luftleitung derart im Reservoir angeordnet, daß es zu einer vorbestimmten Füllmenge des Reservoirs stets in sämtlichen Positionen mit der Umgebung verbunden ist. Damit eine solche Position für die Luftleitung existiert, darf das Reservoir nicht mehr als zur Hälfte mit Schreibflüssigkeit gefüllt sein, bevorzugt ist es weniger als zur Hälfte mit Schreibflüssigkeit gefüllt.

In einer besonders zweckmäßigen Ausgestaltung besitzt das Reservoir eine ungefähr zylindrische Form, wobei die Austrittsöffnung des Reservoirs und die weitere Öffnung bevorzugt an dem Grund des Reservoirs vorgesehen sind.

In einer zweckmäßigen Ausgestaltung ist das Ventil in seine schliessende Position vorgespannt und öffnet sobald eine vorbestimmte Kraft von der Schreibspitze auf das Ventilglied übertragen wird. Der Durchflußbegrenzer kann als Kanal mit vermindertem Durchmesser und entsprechender Länge ausgebildet sein.

Um einen kontinuierlichen Fluß an Schreibflüssigkeit sicherzustellen, ist der Durchflußbegrenzer derart bemessen, daß bei einer nach unten weisenden Spitze die Schreibflüssigkeit in einer Menge durchtritt, wie für einen regulären Schreibfluß erforderlich. Der Durchflußbegrenzer ist also für die reguläre Schreib-, Mal-, Zeichen- und Markierfunktion ausgelegt. Im Gegensatz zu anderen free-ink-Systemen, wird die Schreibflüssigkeit nicht über die Adhäsionskraft der Schreibunterlage aus dem Reservoir gesaugt, sondern fließt im wesentlichen unter Einfluß der Schwerkraft zur Schreibspitze.

Bevorzugt wird der Hub auf 0,01 bis 0,4 mm, vorzugsweise auf 0,05 bis 0,25 mm begrenzt. Der Hub soll ebenso wie die zum Öffnen notwendige Kraft des Ventils so gering sein, daß ein Benutzer das Öffnen des Ventils nicht bemerkt.

Mehrere Ausführungsbeispiele für das erfindungsgemäße Schreibgerät werden nachfolgend an einem Ausführungsbeispiel näher erläutert. Es zeigt:
- Fig. 1: einen Querschnitt durch ein erstes Ausführungsbeispiel,
- Fig. 2: einen Querschnitt durch ein zweites Ausführungsbeispiel,
- Fig. 3: ein alternatives Ausführungsbeispiel des Ventils in einer Querschnittszeichnung,
- Fig. 4: ein weiteres Ausführungsbeispiel für das Ventil in einer Querschnittszeichnung,
- Fig. 5: ein weiteres Ausführungsbeispiel mit einer biegbaren Ventilplatte.

Figur 1 zeigt in einer schematischen Ansicht ein als Marker ausgebildete Schreibgerät. Bei dem Schreibgerät kann es sich beispielsweise um einen Lackmarker handeln. Das Schreibgerät besitzt ein Reservoir 10, das eine Tinte 12 enthält. Das Reservoir 10 muß nicht zwangsläufig den Körper des Stifts bilden. Vielmehr ist es auch denkbar, einen Stiftkörper vorzusehen, in dem das Reservoir 10 angeordnet ist. Das Reservoir 10 wird in dem dargestellten Ausführungsbeispiel durch eine Bodenplatte 14 begrenzt, während die Außenwand des Reservoirs 10 sich über die Bodenplatte 14 hinaus bis zur Schreibspitze erstreckt.

Die Bodenplatte 14 besitzt eine exzentrisch angeordnete Luftöffnung 16, auf die eine Luftleitung 18 aufgesetzt ist. Die Luftleitung 18 erstreckt sich in einem ersten Abschnitt parallel zur Längsachse des Reservoirs 10. Im Bereich ihrer Mündung 20 knickt die Luftleitung 18 ab und endet im Volumenmittelpunkt des Reservoirs 10. Der Volumenmittelpunkt bezeichnet hierbei den Punkt, der bei einem etwas weniger als halb gefüllten Reservoir stets frei liegt und in keiner Position des Reservoirs mit Flüssigkeit bedeckt ist. Bei einem Zylinder ist der Volumenmittelpunkt beispielsweise der Mittelpunkt des Zylinders, so daß ein etwas weniger als halb gefüllter Zylinder in keiner Position den Volumenmittelpunkt bedeckt.

Die Bodenplatte 14 besitzt ferner eine zentrale Öffnung 22, die in einen Flüssigkeitskanal mündet. Der Flüssigkeitskanal 24 als Verbindungsweg zwischen Reservoir und Schreibspitze verläuft in dem dargestellten Beispiel zentral durch das Schreibgerät. Unmittelbar an die Bodenplatte 14 schließt sich ein Durchflußbegrenzer 26 an. Der Durchflußbegrenzer 26 verengt den Durchtrittskanal auf einen Querschnitt derart, daß ein Fluß an Schreibflüssigkeit entsteht, der dem regulären Schreibfluß entspricht. Der Durchflußbegrenzer ist nach Art einer Drossel von der Schreibspitze angeordnet und begrenzt den Volumenstrom an Schreibflüssigkeit aus dem Reservoir. Die weitere bestimmende Größe für die Durchflußmenge ist die Länge der Kapillare, die ebenfalls auf die gewünschte Durchflußmenge abgestimmt ist.

Nachfolgend zu dem Durchflußbegrenzer 26 ist ein Ventil 28 vorgesehen, das in seiner verschlossenen Position den Durchfluß an Schreibflüssigkeit sperrt. Das Ventil 28 ist als Ventil mit Ventilglied und Ventilsitz ausgebildet, wobei das Ventilglied mit der Markerspitze 30 verbunden ist. Die Markerspitze 30 bewegt das Ventilglied aus dem Ventilsitz und gibt so den Durchfluß an Schreibflüssigkeit aus dem Durchflußbegrenzer in die Schreibspitze 30 frei. Ferner ist das Ventil mit elastischen Rückstellmitteln (nicht dargestellt) ausgestattet, die eine rückstellende Kraft auf das Ventilglied und somit die Schreibspitze ausüben.

Die Schreibspitze 30 steht an ihrem entfernten Ende aus dem Gehäuse 32 vor. An dem innen liegendem Ende der Schreibspitze 30 ist ein Ausgleichsspeicher 34 vorgesehen, der überschüssige Schreibflüssigkeit aufnimmt. Der Hub h, der zur vollständigen Betätigung des Ventils notwendig ist, beträgt bevorzugt 0,2 mm oder weniger. Die dafür notwendige Kraft beträgt 0,2 N.

Fig. 2 zeigt einen Querschnitt durch eine zweite Ausführungsform eines erfindungsgemäßen Schreibgerätes. Eine Wand 36 umgrenzt ein Reservoir 38, in dem eine Schreibflüssigkeit 40 vorgesehen ist. Der Boden des Reservoirs 38 wird durch ein Bodenelement 42 begrenzt, das eine zentrale Entlüftungsöffnung 44 besitzt. Die Lüftungsöffnung 44 befindet sich in einem Entlüftungskanal 46, der durch ein Entlüftungsrohr 48 begrenzt ist. Das Entlüftungsrohr 48 steht zentral in das Reservoir 38 vor und besitzt an seinem freien Ende eine Öffnung 50, die den Reservoirinnenraum 38 mit dem Lüftungskanal 46 verbindet. Unterhalb der Bodenplatte 42 verläuft der Entlüftungskanal 44 abgewinkelt und führt in den Bereich der Schreibspitze, wo ein Ringspalt 52 zur Verbindung mit der Umgebung vorgesehen ist. Der Ringspalt 52 ist durch einen Zwischenraum zwischen der Schreibspitze 54 und den zugehörigen Wandabschnitt 56 des Schreibgerätes gebildet. Über den Lüftungskanal 46 steht der Reservoirinnenraum 38 mit der Umgebung in Verbindung und es erfolgt ein Druckausgleich.

Das Bodenelement 42 besitzt eine zweite Öffnung 58, die das Reservoir 38 für die Schreibflüssigkeit 40 mit einer Vorkammer 60 verbindet. Die Vorkammer 60 besitzt eine Austrittsöffnung 61, die in einem Halteelement 62 gebildet ist. An die Austrittsöffnung 61 schließt sich ein als Röhrchen ausgebildeter Durchflußbegrenzer 64 an, durch das die Schreibflüssigkeit 40 aus der Vorkammer 60 geleitet wird. Der Durchflußbegrenzer 64 beschränkt die Durchflußmenge, die durch den kleineren Querschnitt der Öffnung und die Länge des Röhrchens fließt.

Stromabwärts von dem Durchflußbegrenzer ist das Ventil mit Ventilglied 66 und ringförmiger Ventilsitz 68 vorgesehen. Das Ventilglied 66 besitzt auf seiner von dem Ventil abgewandten Seite Vertiefungen 67, die einen Fluß der Schreibflüssigkeit bei geöffnetem Ventil erlauben. Eine Spiralfeder 70 ist um den Durchflußbegrenzer 64 angeordnet und stützt sich an dem Bodenelement 42 ab.

Der Ventilsitz 68 ist als ein umlaufender Vorsprung gebildet, der auf einem separaten Bauteil 72 ausgebildet ist. Das Bauteil 72 für den Ventilsitz 68 ist in eine zentrale Ausnehmung eines Ansatzes 74 eingesetzt, wobei der Ansatz einstückig mit der Bodenplatte 42 ausgebildet sein kann.

Die Markierspitze 54 ist mit dem als Ventilstößel ausgebildeten Ventilglied 66 verbunden. Um die Markierspitze 54 herum ist ein kapillarer Ausgleichspeicher 76 angeordnet.

Die Markierspitze 54 steht zentral aus der Spitze des Schreibgeräts vor. Etwaige Schreibflüssigkeit, die in den Entlüftungskanal 46 gelangt ist, wird im Bereich der Wandung 56 über den Kapillarspeicher der Markierspitze zugeführt, so daß ein Auslaufen wirkungsvoll verhindert wird.

Fig. 3 zeigt eine alternative Ausgestaltung der Durchflußbegrenzung. Hier ist ein Bodenelement 78 vorgesehen, in dem ein wendelförmiger Austrittskanal 80 gebildet ist. Der Austrittskanal 80 verläuft in dem Element 78 entlang der Außenseite, so daß dieser nach Außen hin von der Innenwand 82 der Aufnahmeöffnung für das Element 78 begrenzt ist. Eine Feder 84 drückt in der dargestellten Position den Ventilstößel 86 und die Schreibspitze in die verschlossene Position. Der Ventilstößel 86 ist mit Ausnehmungen 87 versehen, die einen Durchfluß von Schreibflüssigkeit auch bei zurückgeschobenen Ventilstößel erlauben.

Fig. 4 zeigt eine alternative Ausgestaltung des Ventils, bei dem das Ventilglied durch einen Rollerball 88 gebildet ist. Der Rollerball 88 sitzt in einer Spitze 90, die einen zentralen Führungskanal 92 für den Rollerball 88 besitzt. Durch eine Verengung des Querschnitts in dem freien Ende des Führungskanals wird der Rollerball 88 in diesem gehalten. Eine Spiralfeder 94 drückt den Rollerball in seine geschlossene Position. Die Bewegung des Rollerballs 88 in dem Führungskanal 92 wird in der gegenüberliegenden Richtung durch einen Anschlag 96 begrenzt. Der Abstand zwischen Rollerball 88 und Anschlag 96 in der geschlossenen Position des Rollerballs definiert den maximalen Hub des Rollerballs. Über einen Docht 98 wird dem Rollerball 88 die Schreibflüssigkeit zugeführt.

Fig. 5 zeigt eine weitere Ausgestaltung des erfindungsgemäßen Schreibgeräts im Querschnitt. Das Schreibgerät besitzt ein Flüssigkeitsreservoir 112, das weniger als die Hälfte mit einer Schreibflüssigkeit 114 gefüllt ist. Zentral in das Reservoir 112 steht eine Luftleitung 116 vor, die über einen Luftkanal 118 mit der Umgebung in Verbindung steht. Die Luftleitung 116 steht hierbei von dem unteren Ende in das Reservoir 112 vor. Der Luftkanal 118 ist über einen ringförmigen Spalt 120 mit der Umgebung verbunden. Der ringförmige Spalt wird nach außen durch einen ringförmigen Gehäuseabschnitt 122 begrenzt. Nach innen wird der ringförmige Spalt 120 durch die Faserspitze 124 begrenzt. Der besondere Vorteil ist hierbei darin zu sehen, daß etwaige in die Luftleitung und den Luftkanal 118 gelangende Schreibflüssigkeit beim Durchtritt durch den Luftspalt durch die Markerspitze 124 aufgesogen werden kann. Hierdurch wird ein unnötiger Austritt an Tinte vermieden.

Die Schreibflüssigkeit 114 gelangt über eine Öffnung 126 in den kanalförmigen Durchflußbegrenzer 128. Der Durchflußbegrenzer 128 besitzt eine Länge und einen Durchmesser, die derart gewählt sind, daß der Durchfluß an Schreibflüssigkeit dem gewünschten Schreibfluß an der Schreibspitze entspricht. Der Durchflußbegrenzer 128 erstreckt sich in einen ringförmigen Ventilraum 130. Der Ventilraum 130 wird durch eine elastische Ventilplatte 132 abgedichtet. Die Ventilplatte 132 besitzt einen zentralen Halteabschnitt 134, in den die Faserspitze 124 eingesetzt ist. Die elastische Ventilplatte 132 wirkt mit einem Wulst 136 zusammen. Der Wulst ist ringförmig um einen Führungskanal 138 auf eine Ventilsitzplatte 140 ausgebildet. Der Führungskanal 138 dient zugleich als Führung für die Faserspitze 124. In der geöffneten Position, also der Position, in der eine einwärts gerichtete Kraft auf die Faserspitze 124 wirkt, wird die Ventilplatte 132 zurückgebogen und es bildet sich ein ringförmiger Spalt zwischen dem Wulst 136 und der Platte 132.

Neben der Durchflußbegrenzung durch das Zusammenwirken der Wulstlippe 136 und der elastischen Ventilplatte 132 findet, wie bereits erwähnt, ebenfalls eine Durchflußbegrenzung durch den Kanalabschnitt 128 statt. Wie in Fig. 5 deutlich zu erkennen, verringert sich der Durchmesser des Austrittskanals, so daß eine Begrenzung des Durchfluß es erfolgt.

## Patentansprüche

1. Schreibgerät für freie Schreibflüssigkeit, mit
- einem geschlossenen Reservoir (10; 38) mit der Schreibflüssigkeit (12; 40), das eine Austrittsöffnung (22; 58) für die Schreibflüssigkeit und eine weitere Öffnung (16; 44) besitzt,
- einer länglichen Schreibspitze (30; 54), die mit der Austrittsöffnung (22; 58) des Reservoirs (10; 38) verbunden und verschieblich gelagert ist, und
- einem Ventil (28; 66, 68; 86; 88, 90), das in einem Verbindungsweg von Schreibspitze und Reservoir angeordnet ist und mit der Schreibspitze derart zusammenwirkt, daß bei einer Kraft auf die Schreibspitze das Ventil den Verbindungsweg öffnet,
- wobei die weitere Öffnung über eine Luftleitung (18; 48) das Reservoir mit der Umgebung verbindet,
**dadurch gekennzeichnet, daß**
- ein Durchflußbegrenzer (26) in dem Verbindungsweg zwischen Reservoir und Schreibspitze stromaufwärts von dem Ventil vorgesehen ist und
- die Luftleitung derart in dem Reservoir angeordnet ist, daß bis zu einer vorbestimmten Füllmenge die Luft im Reservoir in sämtlichen Positionen stets über die Luftleitung mit der Umgebung in Verbindung steht.

2. Schreibgerät nach Anspruch 1, **dadurch gekennzeichnet, daß** die zum Öffnen des Ventils notwendige Mindestkraft 0,05 N bis 5 N beträgt.

3. Schreibgerät nach Anspruch 2, **dadurch gekennzeichnet, daß** die zum Öffnen des Ventils notwendige Mindestkraft 0,1 bis 0,3 N, bevorzugt 0,2 N beträgt.

4. Schreibgerät nach Anspruch 1, **dadurch gekennzeichnet, daß** zwischen Ventil (28) und Schreibspitze (30) ein kapillarer Ausgleichsspeicher (34) vorgesehen ist.

5. Schreibgerät nach einem der Ansprüche 1 bis 4, **dadurch gekennzeichnet, daß** die Luftleitung ein im wesentlichen starres Rohrelement aufweist.

6. Schreibgerät nach einem der Ansprüche 1 bis 5, **dadurch gekennzeichnet, daß** die Luftleitung im Volumenmittelpunkt des Reservoirs mündet.

7. Schreibgerät nach einem der Ansprüche 1 bis 6, **dadurch gekennzeichnet, daß** das Reservoir eine ungefähr zylindrische Form aufweist.

8. Schreibgerät nach einem der Ansprüche 1 bis 7, **dadurch gekennzeichnet, daß** das Reservoir einen Grund aufweist, in dem die Austrittsöffnung und die weitere Öffnung vorgesehen sind.

9. Schreibgerät nach einem der Ansprüche 1 bis 8, **dadurch gekennzeichnet, daß** das Ventil (28) in Schließstellung vorgespannt ist und ab einer Mindestkraft auf die Schreibspitze öffnet.

10. Schreibgerät nach einem der Ansprüche 1 bis 9, **dadurch gekennzeichnet, daß** die Schreibspitze in einem Hub-Bereich verschieblich zur Betätigung des Ventils gelagert ist.

11. Schreibgerät nach Anspruch 10, **dadurch gekennzeichnet, daß** die Schreibspitze (30) einen Hub von 0,01 bis 0,4 mm, bevorzugt von 0,05 bis 0,2 mm besitzt.

12. Schreibgerät nach einem der Ansprüche 1 bis 11, **dadurch gekennzeichnet, daß** in dem Verbindungsweg zwischen Reservoir und Schreibspitze ein rohrförmiger Durchflußbegrenzer (128) vorgesehen ist.

13. Schreibgerät nach einem der Ansprüche 1 bis 12, **dadurch gekennzeichnet, daß** eine elastische Ventilplatte (132) mittig eine Schreibspitze trägt, die auf einen Schreibdruck die Ventilplatte aus dem Ventilsitz drückt.

## Claims

1. A writing utensil for a free-flowing writing fluid, comprising
- a closed reservoir (10; 38) with the writing fluid (12; 40) therein that has an outlet aperture (22; 58) for the writing fluid and a further aperture (16; 44),
- an elongate writing tip (30; 54) which communicates with the outlet aperture (22; 58) of the reservoir (10; 38) and is slidably supported, and
- a valve (28; 66, 68; 86; 88, 90) which is disposed inside a communicating path between the writing tip and reservoir and interacts with the writing tip so as to cause the valve to open the communicating path if a force acts onto the writing tip,
- wherein the further aperture connects the reservoir with the surroundings via an air line (18; 48),
**characterized in that**
- a flow limiter (26) is provided inside the communicating path between the reservoir and writing tip upstream of the valve, and
- the air line is disposed inside the reservoir such that the air inside the reservoir always is in communication with the surroundings via the air line in all of the positions up to a predetermined filling volume.

2. The writing utensil according to claim 1, **characterized in that** the minimum force necessary to open the valve is from 0.05N to 5N.

3. The writing utensil according to claim 2, **characterized in that** the minimum force necessary to open the valve is from 0.1N to 0.3N, preferably 0.2N.

4. The writing utensil according to claim 1, **characterized in that** a capillary balance tank (34) is provided between the valve (28) and writing tip (30).

5. The writing utensil according to any one of claims 1 to 4, **characterized in that** the air line has a substantially rigid tube element.

6. The writing utensil according to any one of claims 1 to 5, **characterized in that** the air line has its mouth into the volume centre of the reservoir.

7. The writing utensil according to any one of claims 1 to 6, **characterized in that** the reservoir is of an approximately cylindrical shape.

8. The writing utensil according to any one of claims 1 to 7, **characterized in that** the reservoir has a bottom in which the outlet aperture and a further aperture are provided.

9. The writing utensil according to any one of claims 1 to 8, **characterized in that** the valve (28), when in a closing position, is biased and opens, starting at a minimum force acting onto the writing tip.

10. The writing utensil according to any one of claims 1 to 9, **characterized in that** the writing tip is slidably supported within an area of lift for the actuation of the valve.

11. The writing utensil according to claim 10, **characterized in that** the writing tip (30) has a lift of from 0.01 to 0.4mm, preferably 0.05 to 0.2mm.

12. The writing utensil according to any one of claims 1 to 11, **characterized in that** a tubular flow limiter (128) is provided inside the communicating path between the reservoir and writing tip.

13. The writing utensil according to any one of claims 1 to 12, **characterized in that** an elastic valve plate (132) centrally carries a writing tip which, when acted on by writing pressure, pushes the valve plate out of the valve seat.

## Revendications

1. Instrument d'écriture pour liquide d'écriture facultatif, avec
• un réservoir clos (10; 38) avec le liquide d'écriture (12; 40), qui possède un orifice de sortie (22; 58) pour le liquide d'écriture et un autre orifice (16; 44),
• une pointe d'écriture allongée (30; 54) qui est raccordée avec l'orifice de sortie (22; 58) du réservoir (10; 38) et logée de manière déplaçable, et
• une soupape (28; 66, 68; 86; 88, 90) qui est disposée dans une voie de raccordement de la pointe d'écriture et du réservoir et qui coopère avec la pointe d'écriture tellement que la soupape ouvre la voie de raccordement quand il y a une force sur la pointe d'écriture,
• l'autre orifice raccordant le réservoir avec l'ambiance à travers un conduit d'air (18 ; 48),
**caractérisé en ce que**
• un limiteur d'écoulement (26) est pourvu dans la voie de raccordement entre le réservoir et la pointe d'écriture en amont de la soupape et que
• le conduit d'air est disposé dans le réservoir tellement que jusqu'à une quantité de remplissage prédéterminée, l'air dans le réservoir reste dans toutes les positions toujours en contact avec l'ambiance à travers le conduit d'air.

2. Instrument d'écriture selon la revendication 1, **caractérisé en ce que** la force minimale qui est nécessaire pour ouvrir la soupape est 0,05 N à 5 N.

3. Instrument d'écriture selon la revendication 2, **caractérisé en ce que** la force minimale qui est nécessaire pour ouvrir la soupape est 0,1 N à 0,3 N, de préférence 0,2 N.

4. Instrument d'écriture selon la revendication 1, **caractérisé en ce que** un réservoir compensateur capillaire (34) est pourvu entre soupape (28) et pointe d'écriture (30).

5. Instrument d'écriture selon l'une quelconque des revendications 1 à 4, **caractérisé en ce que** le conduit d'air présente un élément tubulaire essentiellement rigide.

6. Instrument d'écriture selon l'une quelconque des revendications 1 à 5, **caractérisé en ce que** le conduit d'air aboutit dans le centre de volume du réservoir.

7. Instrument d'écriture selon l'une quelconque des revendications 1 à 6, **caractérisé en ce que** le réservoir présente une forme à peu près cylindrique.

8. Instrument d'écriture selon l'une quelconque des revendications 1 à 7, **caractérisé en ce que** le réservoir présente un fond dans lequel l'orifice de sortie et l'autre orifice sont pourvus.

9. Instrument d'écriture selon l'une quelconque des revendications 1 à 8, **caractérisé en ce que** la soupape (28) est précontrainte dans la position de fermeture et s'ouvre à partir d'une force minimale sur la pointe d'écriture.

10. Instrument d'écriture selon l'une quelconque des revendications 1 à 9, **caractérisé en ce que** la pointe d'écriture est logée de manière déplaçable dans une gamme de course pour l'actionnement de la soupape.

11. Instrument d'écriture selon la revendication 10, **caractérisé en ce que** la pointe d'écriture (30) possède une course de 0,01 à 0,4 mm, de préférence 0,05 à 0,2 mm.

12. Instrument d'écriture selon l'une quelconque des revendications 1 à 11, **caractérisé en ce que** un limiteur d'écoulement tubulaire (128) est pourvu dans la voie de raccordement entre le réservoir et la pointe d'écriture.

13. Instrument d'écriture selon l'une quelconque des revendications 1 à 12, **caractérisé en ce que** un clapet de soupape élastique (132) porte dans son centre une pointe d'écriture, qui pousse le clapet de soupape au dehors du siège de soupape quand il y une pression d'écriture.
